# EUROPÄISCHE PATENTSCHRIFT

(11) **EP 2 672 000 B1**
(45) Veröffentlichungstag und Bekanntmachung des Hinweises auf die Patenterteilung: **21.01.2015**
(21) Anmeldenummer: 12401111.5
(22) Anmeldetag: 05.06.2012
(51) Int. Cl.: D06F 58/20, D06F 58/24

(54) **Wäschetrockner**
Tumble dryer
Sèche-linge

(43) Veröffentlichungstag der Anmeldung: 11.12.2013
(73) Patentinhaber: Miele & Cie. KG, 33332 Gütersloh (DE)
(72) Erfinder: Pähler, Margarita, 33415 Verl (DE); Reder, Karin, 33334 Gütersloh (DE)

(56) Entgegenhaltungen:
- EP-A1- 2 163 681
- EP-A1- 2 397 601
- EP-A1- 2 458 067
- DE-A1- 3 722 301
- DE-B3-102007 007 390

## Beschreibung

Die Erfindung betrifft einen Wäschetrockner mit einem Gehäuse und einem Behandlungsraum zur Aufnahme von Trockengut, und mit einer Einrichtung zum Kondensieren von Feuchtigkeit aus dem Trockengut, wobei das während des Trocknungsprozesses anfallende Kondensat in einem als Schub ausgebildeten Kondensatsammelbehälter sammelbar ist, welcher in einem im Gehäuse eingebundenen Einschubfach vorgesehen ist und das Einschubfach mit seiner Stirnseitenkante an der Frontwand des Gehäuses ein- bzw. angebunden ist.

Aus dem Stand der Technik ist es bekannt, bei Wäschetrocknern das Kondensat zu sammeln. Das anfallende Kondensat wird hierbei zunächst im Bereich des Wärmetauschers gesammelt, wobei das Kondensat in einem im oberen Bereich des Gerätes untergebrachten Schub gesammelt wird, der als Kondensatsammelbehälter ausgebildet ist. Dieser Kondensatsammelbehälter befindet sich dabei in einem im Gehäuse eingebundenen Einschubfach, welches mit seiner Stirnseitenkante an der Frontwand des Gehäuses ein- beziehungsweise angebunden ist.

Die aus dem Stand der Technik bekannten Einschubfächer werden in ihrer Auslegung auf eine bestimmte Modellvariante von Wäschetrocknern vorgehalten, wobei die Modellvarianten unterschiedliche Frontdesigns aufweisen. Dabei können die an das Gehäuse ansetzbaren Frontwände in ihren Höhen variieren, und eine Parallelverschiebung von ca. 13 Millimetern aufweisen. Daraus resultierend ergibt sich, dass die Führungen für den Kondensatsammelbehälter ebenfalls variieren, so dass diese entsprechend vorzuhalten sind. Der Höhenunterschied muss deshalb in den Bauteilen berücksichtigt werden, was die Herstellungskosten und Montagekosten belastet.

Das Dokument EP-A1-2458067 offenbart einen Wäschetrockner mit einem Gehäuse und einem Behandlungsraum zur Aufnahme von Trockengut, und mit einer Einrichtung zum Kondensieren von Feuchtigkeit aus dem Trockengut, wobei das während des Trocknungsprozesses anfallende Kondensat in einem als Schub ausgebildeten Kondensatsammelbehälter sammelbar ist, welcher in einem im Gehäuse eingebundenen Einschubfach vorgesehen ist und das Einschubfach mit seiner Stirnseitenkante an der Frontwand des Gehäuses ein- bzw. angebunden ist.

Der Erfindung stellt sich somit das Problem eine Variantenausbildung der Führung für den Kondensatsammelbehälter zu vermeiden, wobei der Kondensatsammelbehälter mit einem festgelegten Volumen bestehen bleiben soll, wobei der Höhenversatz in dem Bauteil der Führung für Behälter realisiert werden soll.

Erfindungsgemäß wird dieses Problem mit den Merkmalen des Anspruchs 1 gelöst. Vorteilhafte Ausgestaltungen und Weiterbildung der Erfindung ergeben sich aus den nachfolgenden Unteransprüchen.

Die mit der Erfindung erreichten Vorteile bestehen nun darin, dass aufgrund der Anbindungsmöglichkeit an unterschiedliche Frontflächen des Einschubkastens für unterschiedliche Modellvarianten ein Schubfach sowie ein als Schub ausgebildeter Kondensatsammelbehälter Verwendung finden. Dies senkt insbesondere Kosten bei der Herstellung und der Montage. Dabei wird der sich an der Frontwand ergebene Höhenversatz an dem Bauteil der Führung für den Kondensatsammelbehälter realisiert.

Erfindungsgemäß wird hierzu vorgeschlagen, dass das Einschubfach an seiner Stirnseitenkante ein anpassbares Formteil aufweist, welches die Einbindung beziehungsweise Anbindung eines Einschubfaches an unterschiedlich in der Höhe ausgebildeten Frontwänden von Gehäusevarianten ermöglicht. Hierbei ist das Formelement am Bodenbereich an der Stirnkantenseite des Einschubfachs angeordnet. Das Formteil liegt im eingebauten Zustand des Einschubfachs bereichsweise auf dem oberen Randbereich der in Niveau unterschiedlich ausfallenden Frontwände auf und es erhält somit insbesondere im Frontbereich seine stabile Einbindung am Gehäuse.

In Weiterbildung der Erfindung besteht das Formelement aus wenigstens zwei etwa parallel ausgerichteten Laschen oder Zungen. Die Laschen oder Zungen weisen hierbei unterschiedliche Längen auf, so dass sie an die unterschiedlich ausgebildeten Frontwände Auflagen bilden. Nach einer Weiterbildung der Erfindung ist die obere Lasche oder Zunge länger als die untere Lasche oder Zunge ausgebildet. In Weiterbildung der Erfindung sind die obere sowie die untere Lasche oder Zunge quer zu einem an der Stirnseitenkante senkrecht angeformten Steg angeordnet. Dies bildet insbesondere eine stabile Einbindung des Formelementes an der Stirnkantenseite am Einschubkasten.

Nach einer vorteilhaften Ausgestaltung des Einschubfaches ist mindestens eine Seitenwand des Einschubfachs an einer die Seitenwände des Gehäuses verbindenden Traverse befestigt. Hierzu ist insbesondere an mindestens einer der oberen Stirnkantenseite der Einschubfach-Seitenwände ein Positioniernoppen vorgesehen, die in eine Öffnung in der Traverse greift.

Ein Ausführungsbeispiel der Erfindung ist in den Zeichnungen rein schematisch dargestellt und wird nachfolgend näher beschrieben. Es zeigt:
- Figur 1: eine geschnittene Seitenansicht eines Wäschetrockners,
- Figur 2: eine perspektivische Teilansicht insbesondere des oberen Eckbereichs, in dem der Einschubkasten in einer ersten Variante in dem Gehäuse eingebunden ist,
- Figur 3: eine weitere perspektivische Darstellung des Einschubkastens in einer zweiten Variante gemäß der Figur 2 und
- Figur 4: eine geschnittene Seitenansicht des Einschubkastens in Anbindung an unterschiedliche Frontwände.

Die Figur 1 zeigt einen Wäschetrockner 1 in der geschnittenen Seitenansicht, welcher in einem Gehäuse 2 eine drehbar gelagerte Trommel 3 aufweist. Das Gehäuse 2 verfügt hierbei über eine verschließbare Beschickungsöffnung 4, die mit einer Tür 5 versehen ist. Weiterhin verfügt der Wäschetrockner 1 über ein Gebläse 6 und eine Heizeinrichtung 7 zur Erzeugung eines Prozessluftstromes, der über einen Wärmetauscher 8 strömt, wobei das während des Trocknungsprozesses anfallende Kondensat in einem als Schub ausgebildeten Kondensatsammelbehälter 9 gesammelt wird, wie dieser insbesondere im oberen Bereich des Gehäuses 2 angedeutet ist. Der Kondensatsammelbehälter 9 ist hierbei in dem Gehäuse 2 in einem Einschubfach 10 untergebracht, wobei das Einschubfach 10 mit seiner Stirnseitenkante 11, besser zu erkennen in den Figuren 2 und 3, an der Frontwand 12 des Gehäuses 2 ein- beziehungsweise angebunden ist.

Wie insbesondere besser in den Figuren 2, 3 und 4 zu erkennen ist, weist das Einschubfach 10 an seiner Stirnkantenseite 11 ein anpassbares Formelement 13 auf, welches die Einbindung beziehungsweise Anbindung eines Einschubfaches 10 an unterschiedlich in der Höhe ausgebildeten Frontwänden 12.1 und 12.2 von Gehäusevarianten ermöglicht. Wie insbesondere aus der Zusammenschau der Figur 2, 3 und 4 zu erkennen ist, ist das Formelement 13 am Bodenbereich an der Stirnkantenseite 11 des Einschubfachs 10 angeordnet. Dabei liegt das Formelement 13 im eingebautem Zustand wie dargestellt bereichsweise auf dem oberen Randbereich 14 der im Niveau unterschiedlich ausgebildeten Frontwände 12.1 und 12.2 auf. In der Figur 4 ist deutlich zu erkennen, dass das Formelement 13 aus zwei parallel ausgerichteten Laschen oder Zungen 16 und 17 besteht. Dabei weisen die Laschen oder Zungen 16 und 17 unterschiedliche Längen auf, wie dies deutlich aus der Figur 4 erkennbar ist. Dabei ist die obere Lasche oder Zunge 16 länger ausgebildet als die untere Lasche oder Zunge 17.

Wie insbesondere aus der Figur 4 ersichtlich ist, sind die obere sowie die untere Lasche oder Zunge 16, 17 quer zu einem an der Stirnseitenkante 11 senkrecht angeformten Steg 18 angeordnet, wobei der senkrecht angeformte Steg 18 durch ein Winkelelement 19 abgestützt wird. Somit erhalten insbesondere die parallel ausgerichteten Laschen und Zungen 16, 17 die entsprechende Stabilität für die Auflage. In Weiterbildung insbesondere des Formelementes 13 ist unterhalb der unteren Lasche oder Zunge 17 eine Montagehilfe 20 zur zwischenzeitlichen Auflage des Einschubfaches 10 auf ein nicht dargestelltes Element an der Frontwand 12.1, 12.2 angeformt. Hierbei ist die Montagehilfe 20 unter einem spitzen Winkel zur unteren Lasche oder Zunge 17 vorgesehen.

Wie insbesondere aus den Figuren 2 und 3 noch zu erkennen ist, ist die Seitenwand 22 des Einschubfachs 10 an einer die Wände 23 des Gehäuses 2 verbindenden Traverse 24 befestigt. Dabei ist auf der Seitenwand 22 ein sogenannter Positioniernoppen 25 vorgesehen, der in eine Öffnung an der Traverse 24 greifen.

Es versteht sich nun von selbst, dass bei der Montage des erfindungsgemäßen Einschubfaches 10 mit dem anpassbaren Formelement 13 dies zunächst mit dem Formelement 13 auf die entsprechende Frontwand 12.1, 12.2 justierend und anpassbar aufgelegt wird, wobei dann durch Andrücken des Einschubfachs 10 gegen die verspannte Traverse 24 zwischen den Seitenwänden 23 des Gehäuses 2 durch Verrasterung das Einschubfach 10 in das Gehäuse 2 eingebunden wird. Es versteht sich auch von selbst, dass das Einschubfach 10 hier zusätzlich noch in Bereichen an das Gehäuse 2 verschraubt werden kann.

## Patentansprüche

1. Wäschetrockner (1) mit einem Gehäuse (2) und einem Behandlungsraum zur Aufnahme von Trockengut, und mit einer Einrichtung zum Kondensieren von Feuchtigkeit aus dem Trockengut, wobei das während des Trocknungsprozesses anfallende Kondensat in einem als Schub ausgebildeten Kondensatsammelbehälter (9) sammelbar ist, welcher in einem im Gehäuse (2) eingebundenen Einschubfach (10) vorgesehen ist und das Einschubfach (10) mit seiner Stirnseitenkante (11) an der Frontwand (12) des Gehäuses (2) ein- bzw. angebunden ist,
**dadurch gekennzeichnet,**
**dass** das Einschubfach (10) an seiner Stirnseitenkante (11) ein Formelement (13) aufweist, welches eine anpassbare Einbindung bzw. Anbindung des Einschubfaches (10) an unterschiedlich in der Höhe ausgebildeten Frontwänden (12) von Gehäusevarianten ermöglicht.

2. Wäschetrockner nach Anspruch 1,
**dadurch gekennzeichnet,**
**dass** das Formelement (13) am Bodenbereich an der Stirnseitenkante (11) des Einschubfachs angeordnet ist.

3. Wäschetrockner nach Anspruch 2,
**dadurch gekennzeichnet,**
**dass** das Formelement (13) im eingebauten Zustand des Einschubfachs (10) bereichsweise auf dem oberen Randbereich (14) der im Niveau unterschiedlich ausgebildeten Frontwänden (12.1, 12.2) aufliegt.

4. Wäschetrockner nach Anspruch 3,
**dadurch gekennzeichnet,**
**dass** das Formelement (13) aus wenigstens zwei etwa parallel ausgerichteten Laschen oder Zungen (16) und (17) besteht.

5. Wäschetrockner nach Anspruch 4,
**dadurch gekennzeichnet,**
**dass** die Laschen oder Zungen (16) und (17) unterschiedliche Längen aufweisen.

6. Wäschetrockner nach Anspruch 5,
**dadurch gekennzeichnet,**
**dass** die obere Lasche oder Zunge (16) länger ausgebildet ist als die untere Lasche oder Zunge (17).

7. Wäschetrockner nach Anspruch 6,
**dadurch gekennzeichnet,**
**dass** die obere sowie die untere Lasche oder Zunge (16, 17) quer zu einem an der Stirnseitenkante (11) senkrecht angeformten Steg (18) angeordnet sind.

8. Wäschetrockner nach einem der Ansprüche 1 bis 7,
**dadurch gekennzeichnet,**
**dass** mindestens eine der Seitenwände (21) und (22) des Einschubfachs (10) an einer die Seitenwände (23) des Gehäuses (2) verbindenden Traverse (24) befestigt sind.

## Claims

1. Tumble dryer (1) comprising a housing (2) and a processing chamber for receiving items to be dried, and having a device for condensing moisture from the items to be dried, it being possible to collect the condensate occurring during the drying process in a condensate collecting container (9) in the form of a drawer, which container is provided in a slide-in compartment (10) integrated in the housing (2), and the front face edge (11) of the slide-in compartment (10) being integrated in or connected to the front wall (12) of the housing,
**characterised in that**
the front face edge (11) of the slide-in compartment (10) comprises a moulded element (13) which allows adaptable integration or connection of the slide-in compartment (10) to front walls (12), of different heights, of housing variants.

2. Tumble dryer according to claim 1,
**characterised in that**
the moulded element (13) is arranged at the bottom region of the front face edge (11) of the slide-in compartment.

3. Tumble dryer according to claim 2,
**characterised in that**,
when the slide-in compartment (10) is installed, regions of the moulded element (13) lie on the upper edge region (14) of the front walls (12.1, 12.2), which are formed at different levels.

4. Tumble dryer according to claim 3,
**characterised in that**
the moulded element (13) consists of at least two lugs or tongues (16) and (17) which are aligned so as to be approximately parallel.

5. Tumble dryer according to claim 4,
**characterised in that**
the lugs or tongues (16) and (17) are of different lengths.

6. Tumble dryer according to claim 5,
**characterised in that**
the upper lug or tongue (16) is longer than the lower lug or tongue (17).

7. Tumble dryer according to claim 6,
**characterised in that**
the upper and the lower lug or tongue (16, 17) is arranged transversely to a web (18) which is moulded perpendicularly on the end face edge (11).

8. Tumble dryer according to any of claims 1 to 7,
**characterised in that**
at least one of the side walls (21) and (22) of the slide-in component (10) is fixed to a crossbeam (24) connecting the side walls (23) of the housing (2).

## Revendications

1. Sèche-linge (1) avec un carter (2) et un espace de traitement pour la réception du produit à sécher, et avec un dispositif pour la condensation de l'humidité en provenance du produit à sécher, le condensat apparaissant pendant le processus de séchage pouvant être collecté dans un collecteur de condensat (9), constitué en tant que tiroir, qui est prévu dans un compartiment d'insertion (10) intégré dans le carter (2), et le compartiment d'insertion (10) étant intégré dans ou relié à, avec son arête du côté avant (11), la paroi frontale (12) du carter (2),
**caractérisé en ce que**,
sur son arête du côté avant (11), le compartiment d'insertion (10) présente un élément façonné (13) qui permet une intégration ou un reliage adaptable du compartiment d'insertion (10) dans ou à des parois frontales (12) de variantes de carter constituées de façons différentes en hauteur.

2. Sèche-linge selon la revendication 1,
**caractérisé en ce que**
l'élément façonné (13) est disposé sur la zone de fond sur l'arête du côté avant (11) du compartiment d'insertion.

3. Sèche-linge selon la revendication 2,
**caractérisé en ce que**,
dans l'état monté du compartiment d'insertion (10), l'élément façonné (13) repose par tronçons sur la zone de bord (14) supérieure des parois frontales (12 .1, 12.2) constituées de façons différentes concernant le niveau.

4. Sèche-linge selon la revendication 3,
**caractérisé en ce que**
l'élément façonné (13) se compose d'au moins deux attaches ou languettes (16) et (17) orientées à peu près parallèlement.

5. Sèche-linge selon la revendication 4,
**caractérisé en ce que**
les attaches ou languettes (16) et (17) présentent des longueurs différentes.

6. Sèche-linge selon la revendication 5,
**caractérisé en ce que**
l'attache ou la languette (16) supérieure est constituée de façon plus longue que l'attache ou la languette (17) inférieure.

7. Sèche-linge selon la revendication 6,
**caractérisé en ce que**
l'attache ou la languette supérieure ainsi que l'attache ou la languette inférieure (16, 17) sont disposées de façon oblique par rapport à une moulure (18) façonnée perpendiculairement sur l'arête du côté avant (11).

8. Sèche-linge selon une des revendications 1 à 7,
**caractérisé en ce**
**qu'**au moins une des parois latérales (21) et (22) du compartiment d'insertion (10) est fixée sur une traverse (24) raccordant les parois latérales (23) du carter (2).
